# EUROPÄISCHE PATENTSCHRIFT

(11) **EP 2 074 686 B1**
(45) Veröffentlichungstag und Bekanntmachung des Hinweises auf die Patenterteilung: **27.01.2010**
(21) Anmeldenummer: 08831279.8
(22) Anmeldetag: 14.10.2008
(51) Int. Cl.: H01T 4/16

(54) **FUNKENSTRECKENANORDNUNG FÜR HÖHERE BEMESSUNGSSPANNUNGEN**
SPARK GAP ARRANGEMENT FOR HIGHER RATED VOLTAGES
ENSEMBLE D'ÉCLATEURS POUR TENSIONS ASSIGNÉES SUPÉRIEURES

(30) Priorität: 15.10.2007 DE 102007049319; 29.09.2008 DE 102008049471
(43) Veröffentlichungstag der Anmeldung: 01.07.2009
(73) Patentinhaber: DEHN + SÖHNE GMBH + CO KG, 92318 Neumarkt/Opf (DE)
(72) Erfinder: EHRHARDT, Arnd, 92318 Neumarkt/Opf. (DE); WAFFLER, Michael, 92318 Neumarkt/Opf. (DE); HIERL, Stephan, 92318 Neumarkt/Opf. (DE); RIEL, Werner, 92358 Seubersdorf (DE)
(74) Vertreter: Meissner, Bolte & Partner
(86) Internationale Anmeldenummer: PCT/EP2008/063757
(87) Internationale Veröffentlichungsnummer: WO 2009/050148

(56) Entgegenhaltungen:
- DE-A1- 2 406 577
- DE-A1-102004 006 988

## Beschreibung

Die Erfindung betrifft eine Funkenstreckenanordnung für höhere Bemessungsspannungen, wobei mindestens zwei, gegenüberliegende Elektroden aufweisende Funkenstrecken in Reihe geschaltet sind und mindestens eine der Funkenstrecken aktiv, d.h. triggerbar ausgeführt ist, für den Einsatz als blitzstromtragfähiger Netzableiter, gemäß Oberbegriff des Patentanspruchs 1.

Eine Reihenschaltung von zwei Funkenstrecken für die Begrenzung von Überspannungen in Niederspannungsanlagen, bestehend aus drei Elektroden, wobei für die Schaffung jeder Funkenstrecke zwei dieser Elektroden sich jeweils mit einer Fläche gegenüberliegen und durch eine Isolationsschicht voneinander im Abstand gehalten sind, ist aus der DE 39 14 624 C2 vorbekannt. Die dortigen Funkenstrecken besitzen eine stark unterschiedliche Eigenkapazität, wodurch die Ansprechspannung der Gesamtanordnung im Wesentlichen durch die Funkenstrecke mit der kleineren Kapazität bestimmt wird.

Aus der DE 42 40 138 A1 ist eine ausblasende Funkenstrecke vorbekannt, bei welcher in Reihe zu einer kurzen Funkenstrecke mit Isolationsmaterial eine oder mehrere Funkenstrecken mit niederohmigem Material in Reihe geschaltet sind. Hierbei definiert die Funkenstrecke mit dem Isolationsmaterial die Ansprechspannung der Gesamtanordnung.

Bei der blitzstromtragfähigen Mehrfachfunkenstrecke nach EP 1 381 127 A2 wird von mehreren, in Reihe geschalteten Teilfunkenstrecken ausgegangen, wobei die Teilfunkenstrecken mit Ausnahme der im Blitzstromereignisfall ersten ansprechenden Funkenstrecke durch Impedanzen geschaltet sind, so dass diese sukzessive durchschalten. Die zweite und die weiteren Funkenstrecken sind über die Impedanzen direkt an ein gemeinsames Bezugspotential angeschlossen. Mit der dort vorgestellten Funkenstrecke soll die Ansprechspannung reduziert werden. Hierfür ist an mindestens die Elektroden einer der Teilfunkenstrecken eine Triggerspannung angelegt, mittels derer die Teilfunkenstrecke zum Durchschalten gezwungen wird.

Ähnliche Anordnungen mit mehreren Teilfunkenstrecken sind in der WO 07/003706 und der US 4,860,156 B1 für Anwendungen im Hochspannungsbereich offenbart.

Aus der DE 10 2004 006 988 A1 ist ein Überspannungsschutzelement auf Funkenstreckenbasis mit mindestens zwei in einem druckdichten Gehäuse befindlichen Hauptelektroden und einer Zündhilfselektrode vorbekannt, wobei im Gehäusevolumen eine Funktionsbaugruppe zum Reduzieren der Ansprechspannung untergebracht ist. Diese Funktionsbaugruppe umfasst eine Reihenschaltung eines spannungsschaltenden Elements, einer Impedanz und einer Trennstrecke, so dass eine vereinfachte, quasi integrierte Zündhilfe entsteht. Eine Funkenstreckenanordnung, gemäß Oberbegriff des Anspruchs 1 ist auch aus DE-A-2 406 577 bekannt.
Zusammenfassend gehört es zum bekannten Stand der Technik, Funkenstrecken durch Reihenschaltung für den Einsatz bei höheren Bemessungsspannungen zu ertüchtigen. Eine einfache Reihenschaltung führt bei triggerbaren Funkenstrecken neben den erheblichen Kosten zu Einschränkungen hinsichtlich des Schutzpegels sowie der Koordinierbarkeit des Ableiters und erfordert im Regelfall auch eine zusätzliche aufwendige Potentialsteuerung.

Aus dem Vorgenannten ist es daher Aufgabe der Erfindung, eine weiterentwickelte Funkenstreckenanordnung für höhere Bemessungsspannungen anzugeben, wobei mindestens zwei, gegenüberliegende Elektroden aufweisende Funkenstrecken in Reihe geschaltet sind und mindestens eine der Funkenstrecken aktiv, d.h. triggerbar ausgeführt ist. Erfindungsgemäß soll hinsichtlich des Ansprechverhaltens und der Koordination ausschließlich die triggerbare, d.h. aktive Funkenstrecke der Gesamtanordnung dominieren. Bei dem Auftreten von Netzfolgeströmen soll die Anordnung wie eine übliche Reihenschaltung von Funkenstrecken wirken. Die Lichtbogenspannung setzt sich aus den Teilspannungen der beiden Funkenstrecken zusammen und es teilt sich auch nach dem Stromnulldurchgang die wiederkehrende Netzspannung auf die Funkenstrecken auf. Damit gilt es aufgabengemäß, zwischen der getriggerten und der passiven Funkenstrecke eine belastungsabhängige Funktionsteilung zu sichern.

Die Lösung der Aufgabe erfolgt durch eine Funkenstreckenanordnung gemäß der Merkmalskombination nach Patentanspruch 1, wobei die Unteransprüche mindestens zweckmäßige Ausgestaltungen und Weiterbildungen darstellen.

Bei der erfindungsgemäßen Reihenschaltung werden Funkenstrecken eingesetzt, die sich in einer druckfesten Kapselung befinden und welche mindestens eine Druckausgleichsöffnung aufweisen. Weiterhin ist ein den Abstand der Hauptelektroden der passiven Funkenstrecke überbrückender Einsatz vorgesehen, der aus einem niederohmigen Material besteht. Dieses Material verhält sich bei Strombelastung hinsichtlich der abfallenden Restspannung stark nichtlinear.

Bei einer ersten Ausführungsvariante wird die Reihenschaltung aus zwei körperlich separierten Funkenstrecken gebildet, wobei eine der Funkenstrecken triggerbar und die zweite Funkenstrecke passiv ausgeführt ist. Bei einer weiteren Ausführungsform sind die Funkenstrecken in einem gemeinsamen, druckfesten, bevorzugt metallischen Gehäuse untergebracht.

Die bevorzugt eingesetzten Funkenstrecken sind rotationssymmetrisch ausgeführt. Die jeweiligen gegenüberliegenden Hauptelektroden umfassen eine Hauptelektrode mit Gasumlenkkanal. Bezüglich der Grundkonstruktion der eingesetzten Funkenstrecken sei auf die Lehre nach Patent DE 10 2005 024 658 B4 verwiesen.

Zwischen den sich gegenüberliegenden Hauptelektroden der mindestens einen passiven Funkenstrecke ist der bereits erwähnte überbrückende, niederohmige Einsatz als bevorzugt rotationssymmetrisches Teil mit zylinderförmiger, den Lichtbogenbrennraum begrenzender Öffnung angeordnet. Die der Hauptelektrode mit Gasumlenkkanal gegenüberliegende Hauptelektrode weist einen Nasenabschnitt oder einen Vorsprung auf, welcher in die zylinderförmige Öffnung, mit der Wandung dieser in Kontakt kommend, eintaucht. Es versteht sich, dass der Nasenabschnitt in seiner Außenkontur komplementär zur Gestalt der zylinderförmigen Öffnung auszubilden ist.

Das niederohmige Material des Einsatzes weist bevorzugt einen Kaltwiderstand von < 100 Ohm auf.

Der Einsatz besitzt bei einer Ausführungsvariante eine Hohlzylinderform und liegt mit einer Stirnseite vollflächig an der Hauptelektrode mit Gasumlenkkanal an.

Weiterhin besteht die Möglichkeit, dass der bevorzugt hohlzylinderförmige Einsatz mit jeweils einer seiner Stirnseiten jeweils vollflächig in Kontakt mit jeweils einer Hauptelektrode steht.
Bei dieser Ausführungsform erfolgt der Überschlag zwischen den Hauptelektroden erst nach einer vergleichsweise längeren Zeitdauer oder bei sehr hohen Impulsströmen, was insbesondere dann von Interesse ist, wenn die Restspannung der Funkenstrecke bei einer Vielzahl von impulsförmigen Entladungen oberhalb der Nennspannung liegen soll, um einen Netzfolgestrom zu unterbinden.

Der lichte Abstand zwischen den jeweiligen Hauptelektroden der Funkenstrecken ist wesentlich größer als derjenige, wie er im bekannten Stand der Technik bei entsprechenden Reihenschaltungen zu finden ist, und liegt mindestens bei ca. 5 mm.

Die Druckausgleichsöffnungen sind grundsätzlich in axiale Richtung der rotationssymmetrischen Funkenstrecken orientiert und weisen voneinander weg, um eine unerwünschte Berußung von funktionswichtigen Teilen zu verhindern.

Zwischen dem rotationssymmetrischen Teil mit zylinderförmiger Öffnung und der Hauptelektrode mit Nasenabschnitt kann bei einer weiteren Ausführungsform ein Übergangsteil vorgesehen sein, welches gegenüber dem Einsatz einen höheren Widerstandswert aufweist, jedoch leitfähig ist.

Die geometrische Gestalt des Einsatzes kann in radialer und/oder axialer Richtung zur Einstellung und Variation der Stromdichte Veränderungen unterworfen werden, so dass bei der bevorzugten rotationssymmetrischen Grundkonstruktion und einem gewünschten modulartigen Aufbau durch Austausch des Einsatzes verschiedenartige elektrische Parameter verwirklicht werden können.

Bei einer Anordnung von zwei Funkenstrecken in einem gemeinsamen, druckfesten Gehäuse ist bevorzugt eine gemeinsame Mittel-Hauptelektrode vorgesehen, welche in diesem Fall gegenüber der Mantelkapselung isoliert ist.

Die Druckausgleichsöffnungen sind axial und gegenüberliegend im Bereich der Außenkontaktierung der jeweiligen Hauptelektrode als Kanäle kleinen Querschnitts zum langsamen Druckabbau des bereits abgekühlten Gases ausgeführt. Auch bezogen auf die Ausbildung der Druckausgleichskanäle und der mäanderförmigen Umlenkung der Gasströmung sei auf die Patentanmeldung DE 10 2007 001 093.3 verwiesen.

Die externe Triggerschaltung zum Zünden der aktiven Funkenstrecke ist auf die Triggerelektrode dieser aktiven Funkenstrecke und auf die elektrischen Endanschlusspunkte der Reihenschaltung geführt.

Zusammenfassend gelingt es, mit der vorgestellten Funkenstreckenanordnung Standard-Funkenstrecken in gekapselter, druckfester Ausführung mit Druckausgleichsöffnungen für höhere Nennspannungen durch Reihenschaltung zu ertüchtigen, wobei in einer einfachen Basisvariante nur eine einzige getriggerte Funkenstrecke mit einer einzigen passiven Funkenstrecke in Reihe verschaltet wird. Bei der Erfindungslehre wird die notwendige Folgestrombegrenzung durch die Erhöhung der Lichtbogenfeldstärke infolge der Druckerhöhung bzw. in Kombination mit der Lichtbogenkühlung durch Beströmen des Lichtbogens innerhalb von gekapselten Funkenstrecken erreicht. Dabei betragen die Abstände der Hauptelektroden mindestens 5 mm. Das niederohmige Material des Einsatzes befindet sich innerhalb der passiven Funkenstrecke unmittelbar im Bereich des Lichtbogenkanals und begrenzt radial vollständig oder teilweise den wandstabilisierten Lichtbogen.

Das Material, das den Abstand zwischen den Hauptelektroden der passiven Funkenstrecke überbrückt, weist einen Kaltwiderstand von weniger als 100 Ohm auf und verhält sich bei Strombelastung hinsichtlich der abfallenden Restspannung stark linear, d.h. die Spannung fällt trotz weiter steigendem Strom ab. Das eingesetzte Material kann kurzzeitig impulsförmige Ströme von mehreren kA ohne nachhaltige Schädigung bis zum Überschlagen führen. Die dabei entstehende Restspannung liegt deutlich unter 2 kV. Die Höhe und die Dauer der Restspannung kann zudem über die Beeinflussung der Stromdichteverteilung im Material selbst, durch die geometrische Gestaltung des Einsatzes bzw. aber auch durch eine funktionale Unterteilung aus mehreren Materialien eingestellt bzw. beeinflusst werden.

Die erfindungsgemäße passive Funkenstrecke beeinflusst nicht das Ansprech-, Koordinations- und Restspannungsverhalten der gesamten Reihenschaltung. Durch die Unterteilung in Teilfunkenstrecken sinkt die thermische und dynamische Belastung jeder Einzelfunkenstrecke und es ergeben sich vielfältige konstruktive Gestaltungsmöglichkeiten. Das Leistungsvermögen des sich aus der Reihenschaltung ergebenden Blitzstromableiters ist hinsichtlich der Folgestrombegrenzung, des Blitzstromtragvermögens und der Alterung verbessert. Gegenüber einer Reihenschaltung von zwei triggerbaren Ableitern ergibt sich der Vorteil, dass sowohl Raum als auch Kosten für die zweite bzw. mehrere Zündeinheiten eingespart werden können. Bei einer üblichen Reihenschaltung von triggerbaren Funkenstrecken muss nämlich entweder eine zeitgleiche Zündung erfolgen, was hohe Anforderungen an die Funkenstrecken, die Triggerschaltung und die Potentialsteuerung stellt, oder es muss die Triggerschaltung die Zündverzugszeiten der einzelnen Funkenstrecken ausgleichen können, da üblicherweise Triggerschaltungen nur einen zeitlich und energetisch begrenzten Zündimpuls liefern. Durch den Einsatz einer oder mehrerer passiver Funkenstrecken in der erfindungsgemäßen Ausführungsform der Reihenschaltung können die Kosten für zusätzliche Zündschaltungen eingespart werden.

Die Erfindung soll nachstehend anhand von Ausführungsbeispielen sowie unter Zuhilfenahme von Figuren näher erläutert werden.

### Hierbei zeigen:

- Fig. 1: eine Reihenschaltung einer getriggerten Funkenstrecke und einer passiven, ungetriggerten Funkenstrecke als diskrete Elemente in jeweils druckfester Kapselung;
- Fig. 2: eine beispielhafte Geometrie einer passiven Funkenstrecke, wie sie für die Reihenschaltung gemäß der Erfindung zur Anwendung kommt;
- Fig. 3: eine weitere Ausführungsform einer Geometrie einer passiven Funkenstrecke, wie sie erfindungsgemäß bei der Reihenschaltung zur Anwendung kommt;
- Fig. 4: eine besonders bauraumsparende Anordnung einer getriggerten und einer passiven Funkenstrecke in einer gemeinsamen, metallischen druckfesten Kapselung mit gegenüberliegenden Druckausgleichsöffnungen in Form von Kanälen kleinen Querschnitts; und
- Fig. 5: beispielhafte Ausführungsformen des Einsatz- oder Distanzstücks.

Die Fig. 1 zeigt eine Reihenschaltung (Schnittdarstellung) einer getriggerten Funkenstrecke 1 (aktive Funkenstrecke) und einer ungetriggerten (passiven) Funkenstrecke 2.

Die Triggerschaltung 3 der aktiven Funkenstrecke 1 weist einen Anschluss 4 auf, der mit einem Anschluss 5 einer Hauptelektrode 8 der passiven Funkenstrecke 2 in Verbindung steht. Ein weiterer Anschluss der Triggerschaltung 3 führt zur Hauptelektrode 8 der aktiven Funkenstrecke 1, die auch den Triggerkontakt durch eine Isolation 20, herausgeführt aus der druckfesten metallischen Kapselung 21 besitzt.

Druckausgleichsöffnungen 6 der Funkenstrecken 1 und 2 und die Gasströmungsrichtung 7 (Pfeildarstellung) innerhalb der Funkenstrecken 1 und 2 sind entgegengesetzt orientiert.

Beide Funkenstrecken 1 und 2 besitzen jeweils mehrere unabhängige Entlüftungsöffnungen 6 zur besseren Steuerung der Strömung und zur effektiven Abkühlung der beim Zünden und Brennen des Lichtbogens entstehenden Gase. Jeweils eine der Hauptelektroden 8 besitzt eine Öffnung 22, die einen Teil eines Gasumlenkkanals bildet, der in die Druckausgleichsöffnungen 6 übergeht.

Die triggerbare Funkenstrecke 1 besitzt zwei Hauptelektroden, nämlich die Hauptelektrode 8 und 9, sowie eine Hilfselektrode 10, die mit dem Triggerkontakt 20 in elektrischer Verbindung steht.

Weiterhin weist die Funkenstrecke 1 mindestens eine Isolationsstrecke 12 auf, die sich zwischen den Hauptelektroden 8 und 9 dieser Funkenstrecke befindet.

Auch die passive Funkenstrecke 2 weist zwei Hauptelektroden 8 und 9 auf. Ein als Distanzstück 13 ausgebildeter Einsatz zwischen den Hauptelektroden 8 und 9 der passiven Funkenstrecke ist bevorzugt einstückig aus einem sehr niederohmigen Material gefertigt. Bei einer bevorzugten Geometrie von da = 15 mm, di = 5 mm und h = 5 mm ergibt sich bei einem Prüfstrom von wenigen mA ein Kaltwiderstand von < 100 Ohm.

Das Distanzstück 13 ist bevorzugt als Hohlzylinder ausgeführt und liegt gemäß der Darstellung nach Fig. 1 mit einer seiner Stirnseiten vollflächig auf der Hauptelektrode 8 auf. In den Innenraum des Einsatzes 13 , d.h. der dort vorhandenen zylindrischen Öffnung, ragt ein Nasenabschnitt 23 der Hauptelektrode 9 hinein, wodurch sich ein radialer Kontakt mit dem Einsatz bzw. dem Distanzstück 13 ergibt.

Das Distanzstück 13 ist zur Vermeidung von Überschlägen im Kontaktierungsbereich zwischen dem Nasenabschnitt 23 der Hauptelektrode 9 und der tellerförmigen Elektrodenhalterung 14 gegen diese über das Teil 15 isoliert.

Die Eintauchtiefe des Nasenabschnitts 23 der Elektrode 9 in das Distanzstück 13 steigt mit der gewünschten Höhe der Leistungsfähigkeit des Ableiters und sinkt bei steigender Abbrandfestigkeit des Elektrodenmaterials. Die Eintauchtiefe ist hierbei so bemessen, dass sowohl der axiale Abbrand der Nasenelektrode 9 als auch der radiale Abbrand des Distanzstücks 13 nicht zu einer isolierenden Trennstrecke zwischen den Teilen 13 und 9 führt.
Nach dem Ansprechen der Funkenstrecke 1 bei Impulsbelastung fließt ein Strom bis zu mehreren kA über das Distanzstück 13, bis der Weg zwischen den Elektroden 8 und 9 der passiven Funkenstrecke 2 überschlagen wird. Infolge des nichtlinearen Verhaltens des Materials des Distanzstücks 13 wird nur eine geringe Restspannung über dem Material des Distanzstücks 13 erzeugt, welche den Schutzpegel des gesamten Ableiters nicht erhöht.

Aufgrund von Fertigungs- und Materialtoleranzen, Verschmutzungen oder extremer Belastung können jedoch Kontaktprobleme oder ein verändertes Überschlagsverhalten des Distanzstücks 13 auftreten, wodurch sich unerwünschte Rückwirkungen auf die Restspannung des Ableiters ergeben können. Dies kann bei hohen Anforderungen an die Höhe und Dauer der Restspannung des Ableiters durch einen in der Triggerschaltung 3 integrierten Überspannungsfeinschutz und durch die Art der Kontaktierung, welche die passive Funkenstrecke umfasst, ausgeglichen werden.

Bei reproduzierbaren Fertigungs- und Materialeigenschaften bzw. nicht besonders hohen Beanspruchungen und/oder geringeren Anforderungen an die Schutzpegel kann die Kontaktierung der Triggereinrichtung auch zwischen den beiden Funkenstrecken, also nur an den Anschlüssen der Funkenstrecke 1, erfolgen.

Die Höhe und die Dauer des Stroms durch das Distanzstück 13 sowie das Überschlagsverhalten können neben den Materialeigenschaften dieses Teils auch durch die Steuerung der Stromdichte und die Stromverteilung im Distanzstück 13 beeinflusst werden. Dies kann neben der Beeinflussung der Restspannung auch zur Steuerung des Leistungsumsatzes, des Abbrands und der thermischen Belastung der Funkenstrecke und insbesondere des Einsatzstücks 13 genutzt werden. Die Hauptelektroden 8 und 9 der passiven Funkenstrecke 2 können gegenüber dem Distanzstück 13 vollständig oder teilweise isoliert werden. Die partielle Isolation dient der Steuerung des Stromübergangsbereichs, um die Stromdichteverteilung und die Überschlagsgeschwindigkeit zu beeinflussen. Die vollständige Isolation der Elektroden 8 und 9 gegenüber dem Distanzstück 13 dient demselben Ziel, d.h. der Konzentration der Stromdichte im bevorzugten Überschlagsbereich, insbesondere im Innenrohr des Distanzstücks.

Zusätzlich wird beim Überschlagen der Isolationsstrecke eine Funkenerzeugung realisiert, welche eine Ionisation bewirkt, wodurch der Überschlag gefördert wird. Die Isolation ist jedoch so ausgeführt, dass die Überschlagsspannung die Ansprechspannung und Restspannung der Funkenstrecke nicht beeinflusst. Des weiteren ist die Überschlagsspannung so gering, dass bei anliegender Netzspannung die passive Funkenstrecke ohne Reihenschaltung mit der triggerbaren Funkenstrecke stets ansprechen würde. Damit ist diese quasi durchgesteuert und permanent mit Strom belastet bis zum Abbrand. Hieraus ergibt sich, dass nach dem Zünden der triggerbaren Funkenstrecke die passive Funkenstrecke selbst nur bei Netzspannung Strom führt. Die Isolation ist damit quasi nicht vorhanden und es zündet die passive Funkenstrecke mit isolierten Elektroden ebenso infolge des sofortigen Stromflusses wie ohne Isolation. Die Funktion ist damit identisch. Nur die Stromdichteverteilung und die Ionisation führen zu einem raschen Zünden der Hauptstrecke der passiven Funkenstrecke.

Die Fig. 2 zeigt eine beispielhafte Geometrie als Querschnittsdarstellung für eine passive Funkenstrecke. Auch hier sind zwei gegenüberliegende Hauptelektroden 8 und 9 vorhanden. Die Elektroden sind isoliert in einer metallischen Kapselung 21 befindlich.

Die gezeigten Hauptelektroden 8 und 9 können gegenüber dem Einsatzstück 13 auch isoliert werden, wobei die Überschlagspannung der Isolation jedoch deutlich unterhalb des gewünschten Schutzpegels und auch unterhalb der Restspannung der Triggerschaltung liegen muss.

Alternativ zu einer Isolation ist ein definierter Übergangsbereich mit einer dünnen und gegenüber dem Distanzstück 13 hochohmigeren, jedoch elektrisch leitenden Schicht 16 möglich. Beide geschilderten Maßnahmen bedingen eine höhere Stromdichte an der quasi Kanalinnenseite des als Hohlzylinder ausgeführten Distanzstücks 13 und führen zu einem beschleunigten Überschlagsverhalten. Zusätzlich wird eine Vorionisation im isolierten bzw. hochohmigeren Bereich bewirkt.

Das Distanzstück 13 kann zudem im Umfang des Hohlzylinders sowohl in radialer als auch in axialer Richtung hinsichtlich der elektrischen Leitfähigkeit variiert werden. Hierdurch können neben der Steuerung der elektrischen Stromdichte im Distanzstück 13 auch Effekte einer thermischen Isolation gegenüber den Elektroden 8 und 9 bewirkt werden. Darüber hinaus kann die Variation der Materialien im Entladungskanal der Funktionsteilung dienen bzw. zur Beeinflussung der Temperatur- und Druckfestigkeit sowie der besseren Alterungsqualität und zur Reduzierung des Abbrands genutzt werden.

Die Fig. 2 zeigt hier beispielsweise eine im Wesentlichen nur axiale Funktionsaufteilung. Im Gegensatz zur Darstellung nach Fig. 1 sind gemäß Fig. 2 die beiden Elektroden 8 und 9 (in Fig. 1 nur 9) hinsichtlich der metallischen Kapselung 21 isoliert.

Die Fig. 3 zeigt eine weitere Ausführungsform einer möglichen Geometrie in Querschnittsdarstellung für die passive Funkenstrecke 2.

Bei dieser Funkenstrecke 2 soll ein Überschlag zwischen den Hauptelektroden 8 und 9 erst bei einer vergleichsweise langen Zeitdauer oder sehr hohen Impulsströmen erfolgen.

Dies ist insbesondere dann von Interesse, wenn die Restspannung der Funkenstrecke 2 bei einer Vielzahl von impulsförmigen Entladungen oberhalb der Nennspannung liegen soll, um einen Netzfolgestrom zu unterbinden.

Zu diesem Zweck wird das Distanzstück 13 an beiden Stirnseiten vollflächig mit den jeweiligen Hauptelektroden 8 und 9 kontaktiert, um eine weitestgehend homogene Stromdichte innerhalb des Distanzstücks 13 zu bewirken. Zusätzlich können Erhöhungen der elektrischen Feldstärke, insbesondere im Überschlagsbereich vermieden werden.

Mit Hilfe der Fig. 4 sei eine prinzipielle Ausführungsform von zwei Funkenstrecken in Querschnittsdarstellung illustriert, die sich innerhalb einer gemeinsamen metallischen Kapselung 21 befinden.

Beide Funkenstrecken besitzen eine gemeinsame Mittelelektrode 9, welche gegenüber der druckfesten Kapselung 21 isoliert ist. Im Bereich der passiven Funkenstrecke 2 ist jedoch eine niederohmige Verbindung zwischen der Mittelelektrode 9 zur dortigen Hauptelektrode 8 vorhanden. Im Gegensatz zur Darstellung nach Fig. 1, bei welcher bei beiden Funkenstrecken 1 und 2 jeweils die Hauptelektrode 8 unmittelbar mit dem metallischen Mantel 21 in Kontakt steht, werden mindestens bei einer der Funkenstrecken 1 und 2 gemäß Darstellung nach Fig. 4 beide Hauptelektroden gegenüber dem Mantel bzw. der Kapselung 21 isoliert.

Gemäß der Darstellung nach Fig. 4 ist dies bei der passiven Funkenstrecke 2 der Fall. Alternativ können auch die Funkenstrecke 1 oder aber auch beide Funkenstrecken mit gegenüber der metallischen Kapselung 21 isolierenden Hauptelektroden 8 und 9 ausgeführt werden. Die Isolation der Hauptelektroden 8 und 9 wird gegenüber einer isolierenden Unterbrechung des druckfesten metallischen Mantels 21 aufgrund eines besseren Überlastverhaltens bevorzugt. Die Funkenstrecken entsprechend Fig. 4 besitzen ebenso wie in Fig. 1 dargestellt, entgegengesetzte Entlüftungs- und Druckausgleichsöffnungen oder Kanäle 6.

Die Hauptelektroden weisen bei beiden Funkenstrecke 1 und 2 jeweils mindestens einen Abstand von im Wesentlichen 5 mm auf. Der Druck im Entladungsbereich, welcher vom Einsatz 13 vollständig oder teilweise umschlossen wird, beträgt bei Impuls- und Folgestromentladungen bis zu mehreren 100 bar. Bei prospektiven Netzfolgeströmen im Bereich von > 500 A bis zu mehreren kA werden Drücke von mindestens 10 bar erreicht.

Zur Steuerung der Ansprechspannung und zur Zündung der Funkenstrecken ist keine aufwendige und überlastungsgefährdete, externe, zusätzliche kapazitive oder ohmsche Spannungssteuerung erforderlich, welche zudem über den gesamten relevanten Frequenzbereich abgestimmt werden müsste. Die gezeigte Reihenschaltung von zwei Funkenstrecken ist grundsätzlich beliebig erweiterbar.

Die Reihenschaltung aus einer Funkenstrecke mit Isolation und einer quasi kurzgeschlossenen Funkenstrecke besitzt gegenüber zwei Funkenstrecken mit jeweils isolierter Trennstrecke an sich den Nachteil, dass nur eine Trennstrecke eine Sofortverfestigung nach dem Stromnulldurchgang bereitstellt. Die Sofortverfestigungsspannung liegt im Bereich von ca. 300 V. Bei dem Einsatz einer solchen Funkenstrecke bei höheren Betriebsspannungen, insbesondere bei Spannungen über der Sofortverfestigungsspannung besteht die Gefahr von Wiederzündungen. Um ungeachtet dieses Nachteils mit nur einer Isolationsstrecke arbeiten zu können, wird der Effekt genutzt, dass die eingesetzten Funkenstrecken die sich ausbildende Druckerhöhung zur Löschung des Folgestroms nutzen. Durch die Verwendung des Drucks zur Löschung des Folgestroms besteht auch nach dem Stromnulldurchgang, insbesondere bei einem allmählichen Druckabbau, die Möglichkeit, den relativ hohen Druck für die Erhöhung der dielektrischen Spannungsfestigkeit der Trennstrecke wirksam werden zu lassen. Die Spannungsfestigkeit nach dem Stromnulldurchgang kann somit proportional mit der Druckerhöhung gesteigert werden, wodurch Wiederzündungen vermeidbar sind. Dies ermöglicht in überraschender Weise den Einsatz der vorgeschlagenen Funkenstreckenkombination auch bei Nennspannungen deutlich oberhalb der Sofortverfestigungsspannung für eine Trennstrecke.

Mit Hilfe der Fig. 5 soll ein beispielhafter Aufbau des Distanzstücks näher erläutert werden.

Das Material des Distanzstücks kann homogen, aber auch inhomogen sein. So kann z.B. eine radial abnehmende Leitfähigkeit (Fig. 5a) realisiert werden. Auch besteht die Möglichkeit, eine segmentierte Leitfähigkeit im Umfang hin bis zu leitfähigen Stegen auszuführen (siehe Fig. 5b und 5c). Der Bereich 1 ist dabei ein hochohmiger Bereich, der Bereich 2 hingegen ist niederohmig ausgeführt. Wenn das Distanzstück 13 homogen ausgeführt wird, kann die Stromdichte durch die elektrisch leitfähige Kontaktfläche und die Positionierung dieser Kontaktfläche bestimmt bzw. eingestellt werden.

Wenn z.B. gemäß Fig. 1 auf der Seite der Zylinderelektrode die Kontakte zwischen dem Distanzstück 13 und dem Teil 8 reduziert werden, z.B. durch einen kleineren Innenradius der Scheibe oder der Isolationsfolie auf dem Teil 8, fließt weniger Strom im Distanzstück 13 bis zum Überschlag, da die Stromdichte im Innenbereich des Teiles 13 ansteigt.
Wenn sich unter Hinweis auf Fig. 1 auf der Seite der Nasenelektrode die Kontaktfläche zwischen den Teilen 12 und 23 nur auf eine begrenzte Höhe und den Kontakt im Umfang beschränkt, erhöht sich die Stromdichte im Innenrohrbereich, d.h. im Entladungsbereich des Distanzstücks 13. Eine geringere Stromdichte wird z.B. bei stirnseitiger Auflage des Teiles 13 am Teller der Elektrodenhalterung 14 erreicht.

### Bezugszeichenliste

- 1: aktive Funkenstrecke
- 2: passive Funkenstrecke
- 3: Triggerschaltung
- 4: Anschluss
- 5: Anschluss einer Hauptelektrode
- 6: Druckausgleichsöffnung
- 7: Gasströmungsrichtung
- 8; 9: Hauptelektrode
- 10: Hilfselektrode
- 12: Isolationsstrecke
- 13: Einsatz oder Distanzstück
- 14: tellerförmige Elektrodenhalterung
- 15: Isolationsteil
- 16: hochohmigere, elektrisch leitende Schicht
- 20: Isolation für Triggerkontakt
- 21: metallische, druckfeste Kapselung
- 22: Öffnung im Gasumlenkbereich einer Hauptelektrode / Gasumlenkkanal
- 23: Nasenabschnitt

## Patentansprüche

1. Funkenstreckenanordnung für höhere Bemessungsspannungen, wobei mindestens zwei gegenüberliegende Elektroden aufweisende Funkenstrecken in Reihe geschaltet sind und mindestens eine der Funkenstrecken aktiv, d.h. triggerbar ausgeführt ist für den Einsatz als blitzstromtragfähiger Netzableiter,
**dadurch gekennzeichnet, dass**
die Funkenstrecken (1; 2) in einer druckfesten Kapselung (21) mit mindestens einer Druckausgleichsöffnung (6) befindlich sind und ein den Abstand der Hauptelektroden (8; 9) der passiven Funkenstrecke (2) überbrückender Einsatz (13) aus einem niederohmigen Material besteht, welches sich bei Strombelastung hinsichtlich der abfallenden Restspannung stark nichtlinear verhält.

2. Funkenstreckenanordnung nach Anspruch 1,
**dadurch gekennzeichnet, dass**
die Funkenstrecken (1; 2) jeweils einzeln, von einer druckfesten Kapselung (21) umgeben sind, wobei die Druckausgleichsöffnungen (6) voneinander weg weisend orientiert sind.

3. Funkenstreckenanordnung nach Anspruch 1,
**dadurch gekennzeichnet, dass**
die Funkenstrecken (1; 2) von einem gemeinsamen, druckfesten Gehäuse (21) umgeben sind, welches die Druckausgleichsöffnungen (6) aufweist.

4. Funkenstreckenanordnung nach einem der vorangegangenen Ansprüche,
**dadurch gekennzeichnet, dass**
die Funkenstrecken (1; 2) rotationssymmetrisch ausgeführt sind und sich die jeweiligen Hauptelektroden (8; 9) gegenüberliegen und jeweils eine der Hauptelektroden (8) einen Gasumlenkkanal (22) aufweist, weiterhin zwischen den sich gegenüberliegenden Hauptelektroden (8; 9) der mindestens einen passiven Funkenstrecke (2) der überbrückende niederohmige Einsatz (13) als rotationssymmetrisches Teil mit zylinderförmiger, den Lichtbogenbrennraum begrenzender Öffnung angeordnet ist, wobei die der Hauptelektrode mit Gasumlenkkanal (22) gegenüberliegende Hauptelektrode (9) einen Nasenabschnitt (23) aufweist, welcher in die zylinderförmige Öffnung, mit der Wandung dieser in Kontakt kommend, eintaucht.

5. Funkenstreckenanordnung nach einem der vorangegangenen Ansprüche,
**dadurch gekennzeichnet, dass**
das niederohmige Material des Einsatzes einen Kaltwiderstandswert von <100 Ohm besitzt.

6. Funkenstreckenanordnung nach einem der vorangegangenen Ansprüche,
**dadurch gekennzeichnet, dass**
der Einsatz (13) eine bevorzugte Hohlzylinderform aufweist und mit einer Stirnseite vollflächig an der Hauptelektrode mit Gasumlenkkanal (22) anliegt.

7. Funkenstreckenanordnung nach einem der vorangegangenen Ansprüche,
**dadurch gekennzeichnet, dass**
der bevorzugt hohlzylinderförmige Einsatz (13) mit jeweils einer seiner Stirnseiten vollflächig in Kontakt mit jeweils einer Hauptelektrode (8; 9) steht.

8. Funkenstreckenanordnung nach einem der vorangegangenen Ansprüche,
**dadurch gekennzeichnet, dass**
der lichte Abstand zwischen den jeweiligen Hauptelektroden (8; 9) der Funkenstrecken im Bereich von mindestens 5 mm liegt.

9. Funkenstreckenanordnung nach einem der Ansprüche 4 bis 8,
**dadurch gekennzeichnet, dass**
die Druckausgleichsöffnungen (6) in axialer Richtung der rotationssymmetrischen Funkenstrecken orientiert sind.

10. Funkenstreckenanordnung nach Anspruch 4,
**dadurch gekennzeichnet, dass**
zwischen dem rotationssymmetrischen Teil mit zylinderförmiger Öffnung und der Hauptelektrode mit Nasenabschnitt (23) ein Übergangsteil (16) vorgesehen ist, welches gegenüber dem Einsatz (13) einen höheren Widerstandswert aufweist und leitfähig ist.

11. Funkenstreckenanordnung nach einem der vorangegangenen Ansprüche, **dadurch gekennzeichnet, dass**
der Einsatz (13) in radialer und/oder axialer Richtung in seiner geometrischen Gestalt zur Einstellung der Stromdichte variierbar ist.

12. Funkenstreckenanordnung nach einem der Ansprüche 3 bis 11,
**dadurch gekennzeichnet, dass**
bei einer Anordnung von zwei Funkenstrecken in einer gemeinsamen druckfesten Kapselung (21) eine gemeinsame Mittel-Hauptelektrode (9) vorgesehen ist, welche eine Isolation gegenüber der Mantelkapselung (21) aufweist.

13. Funkenstreckenanordnung nach Anspruch 12,
**dadurch gekennzeichnet, dass**
die Druckausgleichsöffnungen (6) axial und gegenüberliegend im Bereich der Außenkontaktierung der jeweiligen Hauptelektroden als Kanäle kleinen Querschnitts zum langsamen Druckabbau des bereits abgekühlten Gases ausgeführt sind.

14. Funkenstreckenanordnung nach einem der vorangegangenen Ansprüche,
**dadurch gekennzeichnet, dass**
die externe Triggerschaltung (3) auf die Triggerelektrode (10) der aktiven Funkenstrecke (1) und auf die elektrischen Endanschlusspunkte der Reihenschaltung führt.

## Claims

1. Spark gap arrangement for higher rated voltages, wherein at least two spark gaps having opposite electrodes are connected in series and at least one of the spark gaps is configured actively, i.e. triggerable, for use as a mains arrester capable of carrying lightning current,
**characterized in that**
the spark gaps (1; 2) are located in a pressure-resistant encapsulation (21) having at least one pressure compensation opening (6), and an insert (13) bridging the spacing of the main electrodes (8; 9) of the passive spark gap (2) is made of a low-impedance material which, when subjected to an electrical load with respect to the decreasing residual voltage, has a strong non-linear behavior.

2. Spark gap arrangement according to claim 1,
**characterized in that**
the spark gaps (1; 2) are each separately enclosed by a pressure-resistant encapsulation (21), wherein the pressure compensation openings (6) are oriented to be facing away from each other.

3. Spark gap arrangement according to claim 1,
**characterized in that**
the spark gaps (1; 2) are enclosed by a common pressure-resistant housing (21) which is provided with the pressure-compensation openings (6).

4. Spark gap arrangement according to one of the preceding claims,
**characterized in that**
the spark gaps (1; 2) are configured rotationally symmetrically and the respective main electrodes (8; 9) are disposed opposite each other and one of the main electrodes (8) comprises a gas deflection channel (22), that further between the opposite main electrodes (8; 9) of the at least one passive spark gap (2) the bridging, low-impedance insert (13) is arranged as a rotationally symmetrical part having a cylindrical opening that delimits the arc combustion chamber, wherein the main electrode (9), which is disposed opposite the main electrode having the gas deflection channel (22), has a nose section (23) which immerses into the cylindrical opening by contacting the wall of the same.

5. Spark gap arrangement according to one of the preceding claims,
**characterized in that**
the low-impedance material of the insert has a cold resistance value of <100 ohm.

6. Spark gap arrangement according to one of the preceding claims,
**characterized in that**
the insert (13) preferably has a hollow cylindrical shape and is adjacent with the full surface of one front side to the main electrode having the gas deflection channel (22).

7. Spark gap arrangement according to one of the preceding claims,
**characterized in that**
the full surface of one of the front sides of the preferably hollow cylindrical insert (13) is in contact with one main electrode (8; 9).

8. Spark gap arrangement according to one of the preceding claims,
**characterized in that**
the clearance between the respective main electrodes (8; 9) of the spark gaps is in the range of at least 5 mm.

9. Spark gap arrangement according to one of claims 4 to 8,
**characterized in that**
the pressure compensation openings (6) are oriented in the axial direction of the rotationally symmetrical spark gaps.

10. Spark gap arrangement according to claim 4,
**characterized in that**
a transition part (16) is provided between the rotationally symmetrical part having the cylindrical opening and the main electrode having the nose section (23), which has a higher resistance value as compared to the insert (13) and is conductive.

11. Spark gap arrangement according to one of the preceding claims,
**characterized in that**
the geometrical shape of the insert (13) can be varied in the radial and/or axial direction so as to adjust the current density.

12. Spark gap arrangement according to one of claims 3 to 11,
**characterized in that**
if two spark gaps are arranged in a common pressure-resistant encapsulation (21), a common center main electrode (9) is provided which is insulated with respect to the encapsulation (21).

13. Spark gap arrangement according to claim 12,
**characterized in that**
the pressure compensation openings (6) are configured axially and oppositely in the region of the external contacting of the respective main electrodes as small diameter channels for the slow pressure reduction of the already cooled down gas.

14. Spark gap arrangement according to one of the preceding claims,
**characterized in that**
the external trigger circuit (3) leads to the trigger electrode (10) of the active spark gap (1) and to the electrical end connection points of the series connection.

## Revendications

1. Ensemble d'éclateurs pour des tensions nominales supérieures, dans lequel au moins deux éclateurs présentant deux électrodes opposées sont branchés en série et l'un au moins des éclateurs est réalisé de manière active, c'est-à-dire susceptible d'être déclenché en vue de l'utilisation en tant que protecteur de réseau parafoudre,
**caractérisé en ce que**
les éclateurs (1 ; 2) sont placés dans un encapsulage (21) résistant à la pression comportant au moins une ouverture d'égalisation de pression (6) et un insert (13) qui comble la distance des électrodes principales (8 ; 9) de l'éclateur passif (2) est réalisé en un matériau faiblement ohmique qui se comporte, lors de l'application d'un courant, de manière fortement non linéaire vis-à-vis de la chute de tension résiduelle.

2. Ensemble d'éclateurs selon la revendication 1,
**caractérisé en ce que** les éclateurs (1 ; 2) sont entourés respectivement individuellement par un encapsulage (21) résistant à la pression, et les ouvertures d'égalisation de pression (6) sont orientées en éloignement l'une de l'autre.

3. Ensemble d'éclateurs selon la revendication 1,
**caractérisé en ce que** les éclateurs (1 ; 2) sont entourés par un boîtier commun (21) résistant à la pression, qui comporte les ouvertures d'égalisation de pression (6).

4. Ensemble d'éclateurs selon l'une des revendications précédentes,
**caractérisé en ce que** les éclateurs (1, 2) sont réalisés à symétrie de révolution, et les électrodes principales respectives (8 ; 9) sont mutuellement opposées, et respectivement l'une des électrodes principales (8) comporte un canal de déviation de gaz (22) et ledit insert faiblement ohmique (13) qui comble la distance entre les électrodes principales opposées (8 ; 9) dudit au moins un éclateur passif (2) est réalisé sous forme de pièce à symétrie de révolution avec une ouverture de forme cylindrique qui délimite la cavité de l'arc électrique, et l'électrode principale (9) opposée à l'électrode principale comportant le canal de déviation de gaz (22) comporte un tronçon en forme de bec (23) qui plonge dans l'ouverture de forme cylindrique et vient en contact avec la paroi de celle-ci.

5. Ensemble d'éclateurs selon l'une des revendications précédentes,
**caractérisé en ce que** le matériau faiblement ohmique de l'insert possède une valeur de résistance à froid inférieure à 100 ohms.

6. Ensemble d'éclateurs selon l'une des revendications précédentes,
**caractérisé en ce que** l'insert (13) présente de préférence une forme de cylindre creux et s'applique par une face frontale sur toute sa surface contre l'électrode principale qui comporte le canal de déviation de gaz (22).

7. Ensemble d'éclateurs selon l'une des revendications précédentes,
**caractérisé en ce que** l'insert (13) de préférence en forme de cylindre creux est en contact sur toute la surface, par l'une de ses faces frontales respectives, avec une électrode principale respective (8 ; 9).

8. Ensemble d'éclateurs selon l'une des revendications précédentes,
**caractérisé en ce que** la distance libre entre les électrodes principales respectives (8 ; 9) des éclateurs est dans la plage d'au moins 5 mm.

9. Ensemble d'éclateurs selon l'une des revendications 4 à 8,
**caractérisé en ce que** les ouvertures d'égalisation de pression (6) sont orientées en direction axiale des éclateurs à symétrie de révolution.

10. Ensemble d'éclateurs selon la revendication 4,
**caractérisé en ce qu'**il est prévu, entre la pièce à symétrie de révolution présentant l'ouverture de forme cylindrique et l'électrode principale présentant le tronçon en forme de bec (23), une pièce de transition (16) qui présente par rapport à l'insert (13) une valeur de résistance plus élevée et qui est conductrice.

11. Ensemble d'éclateurs selon l'une des revendications précédentes,
**caractérisé en ce que** l'insert (13) est susceptible d'être varié en direction radiale et/ou axiale quant à sa conformation géométrique en vue de régler la densité de courant.

12. Ensemble d'éclateurs selon l'une des revendications 3 à 11,
**caractérisé en ce que** lors de l'agencement de deux éclateurs dans un encapsulage commun (21) résistant à la pression, il est prévu une électrode principale centrale commune (9), laquelle présente une isolation par rapport à l'encapsulage enveloppe (21).

13. Ensemble d'éclateurs selon la revendication 12,
**caractérisé en ce que** les ouvertures d'égalisation de pression (6) sont ménagées axialement et en opposition dans la région du contact extérieur des électrodes principales respectives sous forme de canaux de petite section en vue de ralentir la chute de pression du gaz déjà refroidi.

14. Ensemble d'éclateurs selon l'une des revendications précédentes,
**caractérisé en ce que** le circuit de déclenchement extérieur (3) aboutit à l'électrode de déclenchement (10) de l'éclateur actif (1) et aux points de branchement électrique aux extrémités du circuit série.
